# EUROPÄISCHE PATENTSCHRIFT

(11) **EP 3 156 651 B1**
(45) Veröffentlichungstag und Bekanntmachung des Hinweises auf die Patenterteilung: **20.01.2021**
(21) Anmeldenummer: 15190110.5
(22) Anmeldetag: 16.10.2015
(51) Int. Cl.: F04B 49/02, F04B 49/06

(54) **DRUCKERHÖHUNGSVORRICHTUNG**
PRESSURE INCREASING DEVICE
DISPOSITIF D'AUGMENTATION DE PRESSION

(43) Veröffentlichungstag der Anmeldung: 19.04.2017
(73) Patentinhaber: Grundfos Management A/S, 8850 Bjerringbro (DK)
(72) Erfinder: Dissing, Torben Thorsager, 8850 Bjerringbro (DK)
(74) Vertreter: Patentanwälte Vollmann Hemmer Lindfeld Partnerschaft mbB

(56) Entgegenhaltungen:
- EP-A1- 2 778 296
- JP-A- 2013 040 593
- US-B2- 7 080 792

## Beschreibung

Die Erfindung betrifft eine Druckerhöhungsvorrichtung zur Druckerhöhung einer durch eine Leitung strömenden Flüssigkeit.

Derartige Druckerhöhungseinrichtungen finden beispielsweise in der Trinkwasserversorgung von Gebäuden Verwendung, wenn der in einer Trinkwasserversorgung anstehende leitungsseitige Druck beispielsweise nicht ausreichend hoch ist, das Trinkwasser bis in die obersten Stockwerke eines Gebäudes zu fördern. Derartige Druckerhöhungseinrichtungen weisen eine oder mehrere Druckerhöhungspumpen auf, welche parallel oder in Reihe geschaltet werden können und welche eingeschaltet werden, wenn der Druck ausgangsseitig der Druckerhöhungspumpen einen vorbestimmten Grenzwert unterschreitet. Entsprechend werden die Druckerhöhungspumpen bei Erreichen eines gewünschten Zieldruckes wieder ausgeschaltet. Neben einem solchen Start-Stopp-Betrieb ist es insbesondere bei größeren Durchflüssen möglich, die Druckerhöhungspumpen konstant zu betreiben und in ihrer Drehzahl zu regeln, um den Druck in gewünschter Weise anzupassen.

Wenn eine solche Druckerhöhungsvorrichtung im genannten Start-Stopp-Betrieb betrieben wird, besteht das Problem, dass die Zeitspanne zwischen Aus- und Einschalten der Druckerhöhungspumpen u.a. davon abhängig ist, wie groß das Volumen in dem sich anschließenden Leitungssystem ist und insbesondere in einem gegebenenfalls vorhandenen Puffertank ist. Ein großes Volumen führt zu großen Druckschwankungen über einen vergleichsweise langen Zeitraum. Bei gleicher Einschaltdauer der Druckerhöhungspumpen ließe sich in einem solchen System ein besserer Komfort mit geringeren Druckschwankungen erreichen. In bisherigen Systemen kann dies nur durch manuelle Anpassung erreicht werden.

EP 2 778 296 A1 beschreibt ein Pumpensystem für ein Wasserversorgungsnetz mit einer zentralen Pumpe, welche eingangsseitig eines verzweigten Wasserversorgungsnetzes angeordnet ist. Die Druckerhöhungseinrichtung wird auf Grundlage eines Modells des Versorgungsnetzes so geregelt, dass an allen Punkten des Wasserversorgungsnetzes stets ein ausreichend hoher Druck gegeben ist. Dabei geht es um eine Anpassung des Ausgangsdruckes der Druckerhöhungsvorrichtung.

Im Hinblick auf die vorgenannte Problematik ist es Aufgabe der Erfindung, eine Druckerhöhungsvorrichtung zur Erhöhung des Druckes einer durch eine Leitung strömenden Flüssigkeit dahingehend zu verbessern, dass eine automatische Anpassung an das jeweilige hydraulische System zur Minimierung der auftretenden Druckschwankungen erfolgt. Diese Aufgabe wird durch eine Druckerhöhungsvorrichtung mit den in Anspruch 1 angegebenen Merkmalen gelöst. Bevorzugte Ausführungsformen ergeben sich aus den Unteransprüchen, der nachfolgenden Beschreibung sowie den beigefügten Figuren.

Die erfindungsgemäße Druckerhöhungsvorrichtung dient zur Erhöhung des Druckes einer durch eine Leitung strömenden Flüssigkeit, beispielsweise von Trinkwasser in einer Trinkwasserleitung. Die Druckerhöhungsvorrichtung weist zumindest eine Druckerhöhungspumpe auf. Es können jedoch auch mehrere Druckerhöhungspumpen parallel und/oder in Reihe geschaltet sein. Wenn nachfolgend der Begriff Druckerhöhungspumpe verwendet wird, so schließt dies ausdrücklich auch derartige Anordnungen von mehreren Druckerhöhungspumpen mit ein. Die Druckerhöhungseinrichtung weist darüber hinaus eine Steuereinrichtung auf, welche die Druckerhöhungspumpe steuert. Dazu ist zumindest ein ausgangsseitig der Druckerhöhungspumpe an oder in der Leitung angeordneter Drucksensor vorhanden, welcher mit der Steuereinrichtung derart verbunden ist, dass von dem Drucksensor erfasste Druck-Messwerte an die Steuereinrichtung übertragen werden.

Die Steuereinrichtung ist so ausgebildet, dass sie zumindest in einem Betriebsbereich die Druckerhöhungspumpe in einem Start-Stopp-Betrieb steuert. Das heißt die Pumpe wird bei Erreichen eines oberen Druckgrenzwertes ausgeschaltet und bei Erreichen eines unteren Druckgrenzwertes eingeschaltet. So wird der Druck in der Leitung ausgangsseitig der Druckerhöhungsvorrichtung zwischen dem oberen und dem unteren Druckgrenzwert gehalten.

Erfindungsgemäß ist die Steuereinrichtung derart ausgestaltet, dass sie in diesem Start-Stopp-Betrieb zumindest einen Druck-Steuer-Parameter der Steuereinrichtung automatisch anpasst. Ein solcher Druck-Steuer-Parameter ist ein Parameter, welcher der Steuerung der Druckerhöhungspumpe durch die Steuereinrichtung zugrundegelegt wird, insbesondere ein Parameter, welcher Einfluss auf die Ein- und Ausschaltzeitpunkte im Start-Stopp-Betrieb hat. Die automatische Anpassung dieses zumindest einen Druck-Steuer-Parameters erfolgt erfindungsgemäß auf Grundlage des zeitlichen Vorlaufs zumindest eines von dem Drucksensor erfassten Druckwertes. So wird ein selbstlernendes System geschaffen, welches sich an die aktuellen Bedingungen in dem hydraulischen System ausgangsseitig der Druckerhöhungsvorrichtung selbsttätig anpasst. Vorzugsweise ist die Steuereinrichtung derart ausgebildet, dass die Anpassung in der Weise geschieht, dass die Druckdifferenz zwischen dem oberen und dem unteren Druckgrenzwert minimiert wird, ohne die Zahl der Einschaltvorgänge über einen vorbestimmten Grenzwert zu erhöhen. So wird sichergestellt, dass die Laufzeit der Druckerhöhungspumpe in dem Start-Stopp-Betrieb im Wesentlichen nicht verlängert wird, gleichzeitig aber der Komfort verbessert wird, indem Druckschwankungen im System minimiert werden. So kann der Komfort bei gleichzeitiger Energieeffizienz gesteigert werden.

Gemäß einer bevorzugten Ausführungsform der Erfindung ist die Druckerhöhungsvorrichtung bzw. deren Steuereinrichtung derart ausgestaltet, dass der zumindest eine Druck-Steuer-Parameter, welcher automatisch angepasst wird, der obere und/oder der untere Druckgrenzwert ist. Insbesondere kann der Druck-Steuer-Parameter die Differenz zwischen dem oberen und dem unteren Druckgrenzwert, d.h. eine Hystrese-Spanne sein. Die Anpassung der Druckgrenzwerte bzw. deren Differenz ermöglicht eine automatische Anpassung der Druckerhöhungsvorrichtung an das sich anschließende hydraulische System bzw. die in dem System herrschenden Zustände, indem die Druckgrenzwerte so angepasst werden, dass die Druckdifferenz im Betrieb minimiert wird, ohne die Zahl der Einschaltvorgänge bzw. die gesamte Einschaltdauer der Druckerhöhungspumpe wesentlich zu erhöhen. So wird ein Komfortgewinn erzielt. Insbesondere ist eine Anpassung des Systems an ein Tankvolumen eines Puffertankes im System möglich. Bei großem Volumen ist es möglich die Druckdifferenz zu verkleinern, so dass insgesamt geringere Druckschwankungen im System auftreten.

Gemäß einer weiter bevorzugten Ausführungsform der Erfindung ist die Steuereinrichtung derart ausgebildet, dass die Anpassung des zumindest einen Druck-Steuer-Parameters, beispielsweise des oberen und/oder unteren Druckgrenzwertes, auf Grundlage des zeitlichen Vorlaufes des zumindest einen erfassten Druckwertes in derartigen Auswertezeiträumen erfolgt, in welchen ein konstanter Durchfluss in der Leitung gegeben ist. Dies hat den Vorteil, dass Druckschwankungen, welche beispielsweise durch das Öffnen und Schließen von Zapfstellen bzw. Verbrauchern im hydraulischen System herrühren, im Wesentlichen keinen Einfluss auf die Messung und die Anpassung des Druck-Steuer-Parameters haben. So wird sichergestellt, dass tatsächlich im Wesentlichen nur Einflüsse, welche aus dem System selber herrühren, berücksichtigt werden. Wenn beispielsweise ein oder mehrere Zapfstellen einer Trinkwasserleitung geöffnet werden, kommt es im System zu einem plötzlichen Druckabfall mit einer plötzlichen Erhöhung des Durchflusses. Diese Zustandsänderungen rühren nicht aus der Gestaltung des Systems sondern aus dem Nutzerverhalten her und sollen bei der Anpassung nach Möglichkeit unberücksichtigt bleiben. Das heißt die Auswertung soll vorzugsweise in einem stabilen Betriebszustand stattfinden.

Gemäß einer weiter bevorzugten Ausführungsform der Erfindung ist die Steuereinrichtung derart ausgebildet, dass sie die Auwertzeiträume in solche Zeiträume legt, in welchen bei dem Start-Stopp-Betrieb die Druckerhöhungspumpe eingeschaltet ist. Das heißt der zeitliche Druckverlauf, auf dessen Grundlage die Anpassung des Druck-Steuer-Parameters erfolgt, wird bevorzugt während der Druckerhöhung durch die Druckerhöhungspumpe erfasst.

Gemäß einer weiter bevorzugten Ausführungsform ist die Steuereinrichtung so ausgebildet, dass die genannten Auswertezeiträume in Zeiträume gelegt werden, in welchen eine Drehzahl der Druckerhöhungspumpe von der Steuereinrichtung erhöht oder verringert wird. Dies hat den Vorteil, dass die Abhängigkeit der Veränderung des gemessenen Druckes im System von der Drehzahländerung betrachtet werden kann. Es kann beurteilt werden, ob der Druck der Drehzahländerung in erwarteter Weise folgt, das heißt die Änderung des tatsächlich erfassten Druckes einer vorbestimmten bzw. beabsichtigten Druckänderung folgt.

So ist die Steuereinrichtung vorzugsweise derart ausgebildet, dass sie in den Auswertezeiträumen den Druckverlauf, das heißt den Verlauf des von dem zumindest einen Drucksensor im System gemessenen Druckes überwacht und eine Anpassung des zumindest einen Druck-Steuer-Parameters nur vornimmt, solange der Druckverlauf in vordefinierten Grenzen einem Soll-Druckverlauf folgt. Ist dies der Fall, so lässt sich daraus schließen, dass keine Veränderungen des stabilen Betriebszustandes vorliegen, welche beispielsweise daher rühren, dass Zapfstellen geöffnet oder geschlossen werden. Diese Einflüsse sollen erfindungsgemäß nach Möglichkeit ausgeschlossen werden.

Gemäß einer weiter bevorzugten Ausführungsform der Erfindung ist die Steuereinrichtung so ausgebildet, dass sie zur Anpassung des zumindest einen Druck-Steuer-Parameters eine Vorhersagefehler-Methode (prediction error system identification method) verwendet. Wie oben beschrieben, wird dabei die Abweichung von einem vorhergesagten Druckwert betrachtet und es wird eine Anpassung in der Weise durchgeführt, dass diese Abweichung bzw. dieser Fehler minimiert wird.

Die Steuereinrichtung weist vorzugsweise ein Vorhersagesystem zur Vorhersage eines Druckwertes auf Grundlage eines Vorhersagemodells auf. Dabei ist das Vorhersagesystem so ausgebildet ist, dass die Vorhersage in Abhängigkeit der Drehzahl der Druckerhöhungspumpe erfolgt. Das heißt das Vorhersagesystem sagt einen erwarteten Druckwert im System in Abhängigkeit von einer aktuellen Drehzahl der Druckerhöhungspumpe voraus. Bei einer erfassten Abweichung des tastsächlichen erfassten Druckwertes von dem vorhergesagten Druckwert passt das Vorhersagesystem zumindest einen System-Parameter in den Vorhersagemodell auf Grundlage eines vorgegebenen Algorithmus an. Dadurch wird erreicht, dass das Vorhersagemodell an das tatsächliche System angepasst wird, und der Vorhersagefehler minimiert wird bzw. kleiner wird.

Dieses System kann neben der Anpassung der Steuerung an die tatsächlichen Bedingungen im hydraulischen System auch dazu genutzt werden, Veränderungen im hydraulischen System, beispielsweise Leckagen zu erkennen. Wenn größere Veränderungen des zumindest einen System-Parameters in dem Vorhersagemodell nach einem vorher konstanten Betrieb erforderlich sind, lässt dies auf eine Veränderung im System, beispielsweise eine Leckage schließen. Die Steuereinrichtung kann so ausgebildet sein, dass, wenn sie eine solche Abweichung erkennt, beispielsweise einen Fehler anzeigt.

Das Vorhersagesystem ist vorzugsweise so ausgebildet, dass es ein Vorhersagemodell verwendet, welches ein autoregressives Modell (ARX-model), insbesondere ein autoregressives Model (ARX-model) erster Ordnung ist. Auf Grundlage eines solchen Modells lässt sich auf einfache Weise eine Vorhersage der Druckwerte erreichen. Ferner kann in einem solchen Modell zumindest ein verwendeter System-Parameter in der oben beschriebenen Weise angepasst werden, um den Vorhersagefehler zu minimieren.

Gemäß einer weiter bevorzugten Ausführungsform ist die Steuereinrichtung derart ausgebildet, dass der zumindest eine Druck-Steuer-Parameter in Abhängigkeit des zumindest einen System-Parameters in dem Vorhersagemodel, insbesondere auf Grundlage eines vorgegebenen Algorithmus oder einer Tabelle, insbesondere eine vorgegebenen und in der Steuereinrichtung hinterlegten Tabelle, festgesetzt wird. So können insbesondere die oben beschriebenen Druckgrenzwerte als Druck-Steuer-Parameter in Abhängigkeit des System-Parameters in dem Vorhersagemodell, welcher in der oben beschriebenen Weise angepasst wird, ebenfalls angepasst werden. So wird der Druck-Steuer-Parameter, welcher im Start-Stopp-Betrieb vorzugsweise Einfluss auf die Ein- und/oder Ausschaltzeitpunkte der Druckerhöhungspumpe hat, in Abhängigkeit des zumindest einen angepassten System-Parameters angepasst, so dass neben der Minimierung des Vorhersagefehlers in der vorangehend beschriebenen Weise die Druckdifferenz zwischen Ein- und Ausschalten der Druckerhöhungspumpe minimiert werden kann und so ein Komfortgewinn erreicht werden kann.

Die Steuereinrichtung weist vorzugsweise einen Druckregler auf, welcher die Druckerhöhungspumpe auf einen Drucksollwert regelt. Dem Druckregler wird der Drucksollwert als Eingangsgröße zugeführt. Dabei wird der Drucksollwert vorzugsweise von der Steuereinrichtung auf Grundlage eines von einem Nutzer vorgegebenen gewünschten Druckwertes eingestellt.

Gemäß einer weiteren bevorzugten Ausführungsform kann der zumindest eine Druck-Steuer-Parameter ein Steuer- bzw. Regelparameter in dem Druckregler sein. Ein solcher Druck-Steuer-Parameter kann allein oder zusätzlich zu anderen Druck-Steuer-Parametern in der oben beschriebenen Weise auf Grundlage des zeitlichen Verlaufes des Druckwertes angepasst werden.

Weiter bevorzugt ist die Druckerhöhungsvorrichtung so ausgebildet, dass ausgangsseitig der Druckerhöhungspumpe ein Rückschlagventil angeordnet ist. Ein solches Rückschlagventil ist vorteilhaft, um bei ausgeschalteter Druckerhöhungspumpe sicherzustellen, dass keine Rückströmung der Flüssigkeit auftritt und der Druck ausgangsseitig der Druckerhöhungspumpe, das heißt ausgangsseitig des Rückschlagventils gehalten wird. Ferner schließt dieses Rückschlagventil bei geringen Durchflüssen. In einem solchen Zustand hat eine Drehzahländerung der Druckerhöhungspumpe keinerlei Einfluss mehr auf den tatsächlichen Druck, welcher von dem Drucksensor stromabwärts des Rückschlagventiles gemessen wird. Der Drucksensor ist vorzugsweise stromabwärts des Rückschlagventiles angeordnet. Wenn die Drehzahländerung keinen Einfluss mehr auf den tatsächlichen Druck hat, folgt der tatsächliche Druck bei einer Verringerung des Drucksollwertes, welchen die Pumpe durch die Drehzahländerung einzustellen versucht, nicht mehr dem vorhergesagten Druckwert. Hieran kann ein geringer Durchfluss erkannt werden und es kann die Steuereinrichtung die Steuerung in den beschriebenen Start-Stopp-Betrieb schalten. In diesem Zustand erfolgt dann die beschriebene Anpassung des zumindest einen Druck-Steuer-Parameters.

So ist vorzugsweise die Steuereinrichtung so ausgebildet, dass sie die Druckerhöhungspumpe in einem Betriebsbereich, in welchem ein geringer Durchfluss herrscht, in dem beschriebenen Start-Stopp-Betrieb steuert und in zumindest einem anderen Betriebsbereich, vorzugsweise einem Betriebsbereich mit größerem Durchfluss, die Druckerhöhungspumpe zum Erreichen einer gewünschten Druckerhöhung in ihrer Drehzahl regelt. Die Grenze für den Start-Stopp-Betrieb kann in bekannter Weise, beispielsweise in der aus DE 38 24 293 A1 bekannten Weise erfolgen. Insbesondere kann dies wie vorangehend beschrieben durch die Wirkung des Rückschlagventils und daran, ob der tatsächliche Druckverlauf dem vorhergesagten Druckverlauf in gewünschten Grenzen folgt, erkannt werden.

Bei hohem Durchfluss ist die Druckerhöhungspumpe vorzugsweise im Dauerbetrieb und der Druck wird durch Drehzahlregelung bzw. Drehzahlanpassung in gewünschter Weise eingestellt. Die Druckerhöhungspumpe ist vorzugsweise eine elektronisch geregelte Pumpe, insbesondere eine über einen Frequenzumrichter geregelte Pumpe, so dass die Drehzahl beliebig verändert werden kann.

Wir vorangehend beschrieben, ist die Steuereinrichtung vorzugsweise so ausgebildet, dass sie den Bereich geringen Durchflusses erkennt. Dazu kann die Steuereinrichtung bevorzugt ein Durchflusserkennungsmodell aufweisen, welches ausgebildet ist, auf Grundlage zumindest eines von dem Drucksensor erfassten Druckwertes und auf Grundlage von Drehzahländerungen der Druckerhöhungspumpe den Betriebsbereich geringen Durchflusses zu erkennen. Der Drucksensor ist dabei vorzugsweise hinter einem Rückschlagventil angeordnet, wie es oben beschrieben ist. Das Durchflusserkennungsmodell kann den Bereich geringen Durchflusses daran erkennen, dass bei geschlossenem Rückschlagventil, was bei geringem Durchfluss auftritt, der gemessene Druckwert einer Veränderung des Solldruckes nicht mehr folgt. Das heißt die Grenze für den Bereich geringer Drehzahl, in welcher in den Start-Stopp-Betrieb geschaltet wird, hängt von der Funktion des Rückschlagventils und vorzugsweise von dessen Vorspannung ab.

Nachfolgend wird die Erfindung beispielhaft anhand der beigefügten Figuren beschrieben. In diesen zeigt:
- Fig. 1: schematisch eine Druckerhöhungsvorrichtung gemäß der Erfindung,
- Fig. 2a und Fig. 2b: schematisch den Druckverlauf im Start-Stopp-Betrieb einer Druckerhöhungseinrichtung bei geringem Durchfluss,
- Fig. 3: schematisch die Regelung einer erfindungsgemäßen Druckerhöhungsvorrichtung,
- Fig. 4: schematisch den Start-Stopp-Betrieb bei geringen Durchflüssen,
- Fig. 5: schematisch die Parameteranpassung in einer erfindungsgemäßen Druckerhöhungsvorrichtung,
- Fig. 6: eine Tabelle zur Ermittlung der Druckdifferenz zwischen den Druckgrenzwerten, und
- Fig. 7: den Druckverlauf über der Zeit für vier verschiedene Betriebszustände.

Fig. 1 zeigt schematisch eine Druckerhöhungsvorrichtung in einer Trinkwasserversorgungsleitung. Die Druckerhöhungsvorrichtung weist eine Druckerhöhungspumpe 2 auf, an welche sich ausgangsseitig weiter stromabwärts ein Rückschlagventil 4 anschließt. Ausgangsseitig des Rückschlagventils 4 ist ein Puffertank 6 angeordnet, welcher in üblicher Weise als Speichertank mit einer Membran und einen darüber angeordneten geschlossenen Luftvolumen ausgebildet sein kann. Weiter stromabwärts ist ein Drucksensor 8 angeordnet, welcher den Druck P ausgangsseitig der Druckerhöhungspumpe 2 und ausgangsseitig des Rückschlagventiles 4 erfasst. Weiter stromabwärts ist schematisch ein Ventil 10 dargestellt, welches einen oder mehrere Verbraucher, beispielsweise Entnahmestellen repräsentieren soll und über welches der Durchfluss in der Leitung 5 ausgangsseitig des Rückschlagventiles 4 eingestellt wird. Es ist zu verstehen, dass anstatt eines Ventiles 10 sich in der Praxis an die Leitung 5 ein verzweigtes Netz mit einer Vielzahl von Ventilen 10 anschließen kann.

Ferner ist eine Steuereinrichtung 12 vorhanden, welche die Druckerhöhungspumpe 2 steuert bzw. regelt. Die Druckerhöhungspumpe 2 wird dazu von der Steuereinrichtung 12 zum einen ein- und ausgeschaltet zum anderen aber auch in ihrer Drehzahl geregelt. Dazu kann die Druckerhöhungspumpe 2 über einen Drehzahlsteller, insbesondere einen Frequenzumrichter angesteuert werden. Die Steuereinrichtung 12 ist mit dem Drucksensor 8 signalverbunden, so dass sie die von dem Drucksensor 8 erfassten Druckwerte empfängt.

Es ist zu verstehen, dass statt einer einzelnen Druckerhöhungspumpe 2 auch mehrere parallel und/oder in Reihe geschaltete Druckerhöhungspumpen Verwendung finden könnten, welche von der Steuereinrichtung 12 gesteuert bzw. geregelt werden. Wenn hier eine Druckerhöhungspumpe 2 beschrieben wird, so ist zu verstehen, dass dies ausdrücklich auch eine Anordnung mehrerer Druckerhöhungspumpen 2 mit umfasst.

Im Betrieb der gezeigten Druckerhöhungsvorrichtung gibt es bevorzugt zwei Betriebszustände, nämlich einen Betriebszustand geringen Durchflusses und einen Betriebszustand hohen Durchflusses. Im Betriebszustand hohen Durchflusses läuft die Druckerhöhungspumpe 2 bevorzugt im Dauerbetrieb und wird über die Steuereinrichtung 12 in Abhängigkeit des an dem Drucksensor 8 erfassten Druckwertes in ihrer Drehzahl geregelt, um einen Solldruckwert zu erreichen bzw. einzuhalten.

In dem Betriebszustand geringen Durchflusses schließt das Rückschlagventil 4 und die Drehzahlregelung der Druckerhöhungspumpe 2 hat keinerlei Einfluss mehr auf eine Verringerung des Druckes in der Leitung 5. Insofern kann eine Druckregelung, wie sie vorangehend beschrieben wurde, nicht mehr durchgeführt werden. In diesem Betriebszustand schaltet die Druckerhöhungsvorrichtung in einen Start-Stopp-Betrieb, bei welchem die Druckerhöhungspumpe 2 eingeschaltet wird, wenn der Druck P in der Leitung 5 unter einen unteren Druckgrenzwert fällt, und die Druckerhöhungspumpe 2 ausgeschaltet wird, wenn der Druck P in der Leitung 5 einen oberen Druckgrenzwert erreicht. Dieses Ein- und Ausschalten der Druckerhöhungspumpe 2 wird von der Steuereinrichtung 12 bewerkstelligt.

In diesem Start-Stopp-Betrieb ist die Größe des Puffertankes 6 von erheblicher Bedeutung, da von dieser die auftretenden Druckschwankungen abhängen, wie anhand von Fig. 2a und Fig. 2b erläutert wird. In Fig. 2a und Fig. 2b ist in jeweils dem oberen Diagramm der Druck P in der Leitung 5 über der Zeit t aufgetragen. Das untere Diagramm zeigt jeweils über der Zeit t die Einschaltzustände der Druckerhöhungspumpe 2. Beim Wert 1 ist die Druckerhöhungspumpe 2 eingeschaltet, beim Wert 0 ausgeschaltet. Fig. 2a zeigt in der oberen Kurve den Druckverlauf über der Zeit t bei einem kleinen Tankvolumen und in der unteren Kurve die zugehörigen Einschaltzustände. Die Druckerhöhungspumpe 2 wird jeweils bei Erreichen des oberen Druckgrenzwertes P₁ zu den Ausschaltzeitpunkten T_{A} ausgeschaltet. Anschließend fällt der Druck auf den unteren Druckgrenzwert P₂. Wenn dieser zu dem Einschaltzeitpunkt T_{E} erreicht wird, wird die Druckerhöhungspumpe 2 wieder eingeschaltet, bis zum Zeitpunkt T_{A} wieder der obere Druckgrenzwert P₁ erreicht wird. Das obere Diagramm in Fig. 2b zeigt den Druckverlauf bei einem größeren Volumen des Puffertanks 6. Im Vergleich der oberen Diagramme in Fig. 2a und Fig. 2b ist erkennbar, dass der Abstand zwischen dem Ausschaltzeitpunkt T_{A} und dem Einschaltzeitpunkt T_{E} größer wird, wenn ein größeres Volumen des Puffertanks 6 vorhanden ist. Dann verringert sich in der Leitung 5 der Druck P langsamer. Erfindungsgemäß ist nun vorgesehen, in diesem Zustand die Druckgrenzwerte P₁ und P₂ zu ändern bzw. anzupassen. Der obere Druckgrenzwert P₁ wird auf den Druckgrenzwert P₁' verringert und der untere Druckgrenzwert P₂ wird auf den unteren Druckgrenzwert P₂' erhöht, d.h. die Hystresespanne wird auf P₁' - P₂' verkleinert. So verringert sich die Druckdifferenz zwischen Aus- und Einschalten der Druckerhöhungspumpe 2. Gleichzeitig verkürzt sich auch wieder der zeitliche Abstand zwischen den Ausschaltzeitpunkten T_{A} und den Einschaltzeitpunkten T_{E}. So wird bei im Wesentlichen gleicher Laufzeit und Einschalthäufigkeit der Druckerhöhungspumpe 2 wie bei einem kleinen Volumen des Puffertankes 6 bei einem großen Volumen des Puffertankes 6 ein glatterer Druckverlauf mit geringeren Druckschwankungen erreicht. Der Effekt dieser Anpassung wird deutlich anhand von Fig. 7, welche den Druckverlauf P über der Zeit t zeigt, ähnlich der oberen Kurve in Fig. 2b. In einem ersten Betriebszustand a herrscht ein geringer Durchfluss bei einem kleinen Tankvolumen. Der tatsächliche Druck P schwankt um den vom Nutzer gewählten Druck Pᵤ in einer relativ großen Bandbreite. Die Schaltintervalle sind kurz. Der Betriebszustand b in Fig. 7 repräsentiert einen Zustand geringen Durchflusses bei einem größeren Tankvolumen. Die Druckschwankungen bleiben gleich, allerdings verlängern sich die Intervalle zwischen Ein- und Ausschalten der Druckerhöhungspume 2. Der Betriebsbereich c repräsentiert einen geringen Durchfluss bei einem großen Tankvolumen nach Anpassung der Druckgrenzwerte P₁ und P₂. Die Schaltintervalle verkürzen sich wieder. Gleichzeitig verkleinert sich die Druckschwankung um den gewünschten Wert Pᵤ. Der Betriebsbereich d entspricht einem Betriebsbereich hohen Durchflusses, in welchem die Druckerhöhungspumpe 2 nicht mehr im Start-Stopp-Betrieb sondern im konstanten Betrieb mit Druckregelung betrieben wird. In diesem Betriebsbereich gibt es im Wesentlichen keine Druckschwankungen.

Die Anpassung und Regelung wird nun anhand von Fig. 3 näher beschrieben. Fig. 3 zeigt in einem Diagramm den Ablauf der Regelung bzw. Steuerung der Druckerhöhungspumpe 2 durch die Steuereinrichtung 12. Die in Fig. 3 gezeigten Regelungskomponenten sind in die Steuereinrichtung 12 integriert bzw. laufen dort in entsprechenden Modulen ab. Dabei handelt es sich insbesondere um Softwaremodule. Das physikalische System 14 und dessen Einflüsse auf die Steuerung bzw. Regelung sind in Fig. 3 durch die gestrichelte Linie gekennzeichnet. Wesentlicher Bestandteil des physikalischen Systems 14 ist eine Übertragungsfunktion 16, welche das hydraulische System repräsentiert bzw. von dem hydraulischen System gebildet wird und von welcher die Umsetzung der Drehzahl n der Druckerhöhungspumpe 2 in den Druck P in der Leitung 5 abhängt. Darüber hinaus gibt es noch eine nutzerabhängige Übertragungsfunktion 18, die den Einfluss der Stellung des Ventils 10 repräsentiert. Je nach Stellung des Ventils 10 verändert sich ebenfalls der Druck P in der Leitung 5. Dies wird durch die Übertragungsfunktion 18 repräsentiert. Die Drehzahl n ist die Ausgangsgröße eines Druckreglers 20, welcher in der Steuereinrichtung 12 integriert ist. Dem Druckregler 20 wird ein Solldruck P_{S} zugeführt, von welchem der tatsächliche Druck P an dem Subtrahierer 22 subtrahiert wird.

Der Solldruck P_{S} wird von einem Zustandssteuer- bzw. Zustandsregelmodul 24 berechnet bzw. ausgegeben. Dem Zustandsregelmodul 24 wird als Eingangsgröße ein vom Nutzer gewünschter Druck Pᵤ zugeführt. Die Differenz zwischen dem oberen Druckgrenzwert P₁ und dem unteren Druckgrenzwert P₂ , d.h. eine Hystresespanne P₁ - P₂, wird in einem Parametermodul 28 bestimmt. Dies erfolgt auf Grundlage der in einem Vorhersagemodul 26 bestimmten Parameter a₁ und b₁.In dem Vorhersagemodul 26 kommt ein Vorhersagemodell zur Anwendung, welches im vorliegenden Beispiel ein autoregressives Modell erster Ordnung (ARX-model) ist. Dessen Parameter a₁ und b₁ werden in einem Vorhersagemodul 26 ermittelt. Dem Vorhersagemodul 26 werden als Eingangsgrößen der tatsächliche Druck P, die Drehzahl n sowie ein Zustandswert Z zugeführt, wobei der Zustandswert Z den Betriebsbereich, nämlich einen Betriebsbereich kleinen Durchflusses oder einen Betriebsbereich hohen Durchflusses repräsentiert, wobei in dem Betriebsbereich kleinen Durchflusses der Start-Stopp-Betrieb zur Anwendung kommt. Auf Grundlage zumindest eines der Parameter a₁ und b₁, welche im Rahmen einer Vorhersagefehler-Methode (prediction error system identification method) angepasst werden, erfolgt eine Anpassung der Regelung bzw. Steuerung an den Zustand des physikalischen Systems 14, indem in dem Parametermodul 28 der Druck-Steuer-Parameter in Form der Differenz P₁ - P₂ der Druckgrenzwerte P₁ und P₂ angepasst wird. Die Differenz der Druckgrenzwerte P₁ und P₂ ist ein Beispiel für einen anzupassenden Druck-Steuer-Parameter. Es können auch andere Druck-Steuer-Parameter in entsprechender Weise angepasst werden, beispielsweise Parameter, welche in die Druckregelung einfließen. Die tatsächlichen Druckgrenzwerte P₁ und P₂ werden von dem Zustandsregelmodul 24 basierend auf dem gewünschten Druck P_{U} festgesetzt, so dass der gewünschte Druck P_{U} vorzugsweise in der Mitte der Hysteresespanne P₁ - P₂ gelegen ist.

Die Steuereinrichtung 12 und insbesondere deren Zustandsregelmodul 24 weisen insbesondere eine Betriebszustand-Erkennungsfunktion auf, um den Bereich kleinen Durchflusses, in welchem ein Start-Stopp-Betrieb stattfinden soll, zu ermitteln. Wie dies funktioniert, wird anhand von Fig. 4 erläutert. In Fig. 1 zeigt die untere Kurve die Drehzahl n der Druckerhöhungspumpe 2 über der Zeit t. Die obere Kurve zeigt den Druckverlauf des Drucks P über der Zeit t, wobei die durchgezogene Linie den tatsächlich gemessenen Druck P am Drucksensor 8 darstellt und die gestrichelte Linie den Solldruck P_{S} repräsentiert. Das mittlere Diagramm in Fig. 4 zeigt den Durchfluss Q über der Zeit t. Dabei stellen die drei gezeigten Diagramme einen zeitlich parallelen Ablauf dar. Zum Zeitpunkt t1 fällt der Durchfluss Q ab, so dass der Betriebszustand von einem Zustand großen Durchflusses in den Zustand kleinen Durchflusses bzw. im Wesentlichen ohne Durchfluss wechselt. Zu diesem Zeitpunkt erhöht sich, wie an der durchgezogenen Linie in dem oberen Diagramm zu erkennen ist, zunächst der tatsächliche Druck P und fällt wegen der durchgeführten Druckregelung im Druckregler 20 wieder auf den Solldruck P_{S} ab. Zwischen den Zeitpunkten t2 und t3 erfolgt die Erkennung, ob ein Zustand geringeren Durchflusses gegeben ist. Dazu wird der Solldruck P_{S} und damit die Drehzahl n reduziert und es wird geprüft, ob der tatsächliche Druckverlauf P dem Verlauf des Solldruckes P_{S} folgt. Dies ist in Fig. 4 erkennbar nicht der Fall. Daraufhin schaltet das System in den Start-Stopp-Betrieb. Zwischen den Zeitpunkten t3 und t4 sowie t5 und t6 ist in diesem Beispiel die Druckerhöhungspumpe 2 eingeschaltet. Die Drehzahl n und damit der Druck P erhöhen sich. Zwischen den Zeitpunkten t4 und t5 und nach dem Zeitpunkt t6 ist die Druckerhöhungspumpe 2 ausgeschaltet. Zu Beginn des Ausschaltzeitraumes fällt die Drehzahl zunächst ab. Der Druck P fällt dann langsamer ab, wie anhand von Fig. 2 erläutert wurde.

In dem Vorhersagemodell, welches in dem Vorhersagemodull 24 zur Anwendung kommt, wird beispielsweise ein ARX-model erster Ordnung in der nachfolgenden Form verwendet: $P \left[k\right] = - {a}_{1} P \left[k-1\right] + {b}_{1} n \left[k-1\right]$

In dieser Gleichung ist P der Druck, k die Proben- bzw. Zyklusnummer, n die Drehzahl und a₁ und b₁ stellen zwei Parameter dar. Die Parameter a₁ und b₁ können über einen Algorithmus, beispielsweise in der nachfolgend dargestellten Weise ermittelt werden: ${a}_{1} \left[k\right] = {a}_{1} \left[k-1\right] - λe \left[k\right] P \left[k-1\right]$ ${b}_{1} \left[k\right] = {b}_{1} \left[k-1\right] + λe \left[k\right] n \left[k-1\right]$

Dabei stellt λ einen Schrittgrößenparameter dar und e den Vorhersagefehler. Die Funktionsweise des Vorhersagefehlermodells zur Anpassung des vorhergesagten Druckes Pₚ wird anhand von Fig. 5 erläutert. Fig. 5 zeigt in dem oberen Diagramm den Druck über der Zeit t aufgetragen, wobei die durchgezogene Linie den gemessenen Druck P und die gestrichelte Linie den vorhergesagten Druck Pₚ zeigt. Das zweite Diagramm zeigt den Vorhersagefehler e gegenüber der Zeit t und die beiden unteren Kurven stellen die Parameter a₁ und b₁ über der Zeit t dar. Es ist zu erkennen, dass anfänglich der vorhergesagte Druck Pₚ stark von dem tatsächlichen Druck P abweicht. Daraus resultiert ein Vorhersagefehler e auf dessen Grundlage die Parameter a₁ und b₁ so angepasst werden, dass der vorhergesagte Druck Pₚ und der tatsächliche Druck P zur Deckung gebracht werden, das heißt der Vorhersagefehler e im Wesentlichen gleich null wird.

Erfindungsgemäß wird diese Vorhersagefehler-Methode auch dazu genutzt, zumindest einen Druck-Steuer-Parameter in dem Parametermodul 28 anzupassen. In diesem Beispiel ist der Druck-Steuer-Parameter die Differenz P₁ - P₂ der Druckgrenzwerte P₁ und P₂. Die Anpassung dieser Druckgrenzwerte erfolgt in diesem Ausführungsbeispiel auf Grundlage des Parameters b₁. In der Steuereinrichtung 12, insbesondere in dem Parametermodul 28 ist eine Tabelle hinterlegt, welche für bestimmte Parameter b₁ Druckdifferenzen zwischen den Druckgrenzwerten P₁ und P₂, d.h. Druck-Hysterese-Spannen, definiert. Alternativ könnten auch direkt Druckgrenzwerte P₁ und P₂ in der Tabelle hinterlegt sein, dazu wäre es aber zusätzlich erforderlich, dem Parametermodul 28 den gewünschten Druck Pu zuzuführen und diesen in der Tabelle zu berücksichtigen. Eine Tabelle, aus der sich die Druckdifferenz P₁ - P₂ ergeben, kann beispielsweise wie in Fig. 6 dargestellt aussehen. Dort wird beispielsweise für einen Wert des Parameters b1<0,32 eine Druckdifferenz bzw. eine Hysteresespanne von 0,1 bar zwischen den Druckgrenzwerten P₁ und P₂ vorgesehen, während für den Fall, dass der Parameter b₁ größer oder gleich 0,32 ist, eine Druckdifferenz bzw. Hysteresespanne von 0,5 bar vorgesehen ist. Es ist denkbar, dass die Tabelle detaillierter in noch mehr Druckschritten ausgestaltet ist, um eine feinere Anpassung zu ermöglichen.

Die beschriebene Anpassung der Parameter a₁ und b₁ erfolgt bevorzugt zu Betriebspunkten bzw. in Betriebsbereichen der Druckerhöhungspumpe 2, in welchen ein stabiler Betriebszustand, das heißt insbesondere ein möglichst konstanter Durchfluss gegeben ist. Dies ist in dem Diagramm gemäß Fig. 4 beispielsweise zwischen den Zeitpunkten t3 und t4 sowie t5 und t6 der Fall. In diesem Zeitpunkt herrscht ein konstanter Durchfluss, das heißt die Stellung des Ventils 10 wird nicht verändert. Die Steuereinrichtung 12 ist bevorzugt so ausgebildet, dass sie diese Betriebszustände erkennt. Insbesondere erkennt sie eine Änderung des Durchflusses daran, dass in den genannten Betriebsbereichen sich der Druck plötzlich ändert bzw. der tatsächlich gemessene Druck P von dem Solldruck P_{S} abweicht. Sollte ein solcher Zustand erkannt werden, wird die Anpassung der Parameter a₁ und b₁ ausgesetzt, bis wieder ein stabiler Betriebszustand erreicht ist. So kann die Steuereinrichtung 12 so ausgebildet sein, dass beispielsweise immer dann, wenn im Start-Stopp-Betrieb die Druckerhöhungspumpe 2 eingeschaltet wird, eine Parameteranpassung der Parameter a₁ und b₁ durchgeführt wird, sofern keine Änderungen des Druckverlaufes aufgrund einer Veränderung der Stellung des Ventils detektiert wird. Die Tabelle, nach der die Differenz P₁ - P₂ der Druckgrenzwerte P₁ und P₂ angepasst wird, ist so vorbestimmt, dass in Abhängigkeit des Parameters b₁ die Druckdifferenz bzw. Druck-Hysteresespanne P₁ - P₂ so bestimmt wird, dass die Druckdifferenz minimiert wird, ohne das die Zahl der Einschaltvorgänge der Druckerhöhungspumpe 2 eine bestimmte Grenze übersteigt. Dies wird durch die vorbestimmte Tabelle gewährleistet. Da der Parameter b₁ abhängig vom Verlauf des gemessenen Druckes P ist, werden auf diese Weise auch die Differenz P₁ - P₂ der Druckgrenzwerte P₁ und P₂, welche den Druck-Steuer-Parameter darstellt, auf Grundlage des Verlaufes des gemessenen Druckes P angepasst.

### Bezugszeichenliste

- 2: Druckerhöhungspumpe
- 4: Rückschlagventil
- 5: Leitung
- 6: Puffertank
- 8: Drucksensor
- 10: Ventil
- 12: Steuereinrichtung
- 14: physikalisches System
- 16: Übertragungsfunktion
- 18: nutzerabhängige Übertragungsfunktion
- 20: Druckregler
- 22: Substrahierer
- 24: Zustandsregelmodul
- 26: Vorhersagemodul, Vorhersagesystem
- 28: Parametermodul
- P: Druck
- Pᵤ: gewünschter Druck
- Pₚ: vorhergesagter Druck
- P_{S}: Solldruck
- P₁, P₁': oberer Druckgrenzwert
- P₂, P₂': unterer Druckgrenzwert
- P₁ - P₂, P₁' - P₂': Druckdifferenz bzw. Hysteresespanne
- t: Zeit
- T_{A}: Ausschaltzeitpunkt
- T_{E}: Einschaltzeitpunkt
- a₁, b₁: Parameter
- Z: Zustandswert
- Q: Durchfluss

## Patentansprüche

1. Druckerhöhungsvorrichtung zur Erhöhung des Drucks einer durch eine Leitung (5) strömenden Flüssigkeit mit zumindest einer Druckerhöhungspumpe (2), einer Steuereinrichtung (12), welche die Druckerhöhungspumpe (2) steuert, sowie zumindest einem ausgangseitig der Druckerhöhungspumpe (2) angeordneten und mit der Steuereinrichtung verbundenen Drucksensor (8), wobei die Steuereinrichtung (12) derart ausgebildet ist, dass sie zumindest in einem Betriebsbereich die Druckerhöhungspumpe derart in einem Start-Stopp-Betrieb steuert, dass sie die Druckerhöhungspumpe (2) bei Erreichen eines oberen Druckgrenzwertes ausschaltet und bei Erreichen eines unteren Druckgrenzwertes einschaltet, **dadurch gekennzeichnet, dass**
die Steuereinrichtung (12) derart ausgestaltet ist, dass sie in dem Start-Stopp-Betrieb zumindest einen Druck-Steuer-Parameter (P₁, P₂) der Steuereinrichtung (12) automatisch auf Grundlage des zeitlichen Verlaufes zumindest eines von dem Drucksensor erfassten Druckwertes (P) anpasst.

2. Druckerhöhungsvorrichtung nach Anspruch 1, **dadurch gekennzeichnet, dass** der zumindest eine Druck-Steuer-Parameter (P₁, P₂) der obere und/oder der untere Druckgrenzwert ist oder eine Druckdifferenz (P₁ - P₂) zwischen dem oberen und dem unteren Druckgrenzwert ist.

3. Druckerhöhungsvorrichtung nach Anspruch 1 oder 2, **dadurch gekennzeichnet, dass** die Steuereinrichtung (12) derart ausgebildet ist, dass die Anpassung des zumindest einen Druck-Steuer-Parameters (P₁, P₂) auf Grundlage des zeitlichen Verlaufes des zumindest einen erfassten Druckwertes (P) in derartigen Auswertezeiträumen erfolgt, in welchen ein konstanter Durchfluss (Q) in der Leitung (5) gegeben ist.

4. Druckerhöhungsvorrichtung nach Anspruch 3, **dadurch gekennzeichnet, dass** die Steuereinrichtung (12) derart ausgebildet ist, dass sie die Auswertezeiträume in solche Zeiträume legt, in welchen bei dem Start-Stopp-Betrieb die Druckerhöhungspumpe (2) eingeschaltet ist.

5. Druckerhöhungsvorrichtung nach Anspruch 3 oder 4, **dadurch gekennzeichnet, dass** die Steuereinrichtung (12) derart ausgebildet ist, dass sie die Auswertezeiträume in Zeiträume legt, in welchen eine Drehzahl (n) der Druckerhöhungspumpe (2) von der Steuereinrichtung erhöht oder verringert wird.

6. Druckerhöhungsvorrichtung nach einem der Ansprüche 3 bis 5, **dadurch gekennzeichnet, dass** die Steuereinrichtung (12) derart ausgebildet ist, dass sie in den Auswertezeiträumen den Druckverlauf (P) überwacht und eine Anpassung des zumindest einen Druck-Steuer-Parameters (P₁, P₂) nur vornimmt, solange der Druckverlaufes (P) in vordefinierten Grenzen einem Soll-Druckverlauf (P_{S}) folgt.

7. Druckerhöhungsvorrichtung nach einem der vorangehenden Ansprüche, **dadurch gekennzeichnet, dass** die Steuereinrichtung (12) derart ausgebildet ist, dass sie zur Anpassung des zumindest einen Druck-Steuer-Parameters (P₁, P₂) eine Vorhersagefehler-Methode (prediction error system identification method) einsetzt.

8. Druckerhöhungsvorrichtung nach einem der vorangehenden Ansprüche, **dadurch gekennzeichnet, dass** die Steuereinrichtung (12) derart ausgebildet ist, dass die Steuereinrichtung (12) ein Vorhersagesystem (26 zur Vorhersage eines Druckwertes (Pₚ) auf Grundlage eines Vorhersagemodells in Abhängigkeit der Drehzahl (n) der Druckerhöhungspumpe (2) aufweist und dass das Vorhersagesystem (26) bei einer Abweichung des tatsächlich erfassten Druckwertes (P) von dem vorhergesagten Druckwert (Pₚ) zumindest einen Parameter (a₁, b₁) in dem Vorhersagemodell auf Grundlage eines vorgegebenen Algorithmus anpasst.

9. Druckerhöhungsvorrichtung nach Anspruch 8, **dadurch gekennzeichnet, dass** das Vorhersagemodell ein autoregressives Modell (ARX-model), insbesondere ein autoregressives Modell (ARX-model) erster Ordnung ist.

10. Druckerhöhungsvorrichtung nach Anspruch 8 oder 9, **dadurch gekennzeichnet, dass** die Steuereinrichtung (12) derart ausgebildet ist, dass der zumindest eine Druck-Steuer-Parameter (P₁, P₂) in Abhängigkeit des zumindest einen Parameters (a₁, b₁ in dem Vorhersagemodell, insbesondere auf Grundlage eines vorgegebenen Algorithmus oder einer Tabelle festgesetzt wird.

11. Druckerhöhungsvorrichtung nach einem der Ansprüche 8 bis 10, **dadurch gekennzeichnet, dass** die Steuereinrichtung (12) einen Druckregler (20) aufweist, welcher die Druckerhöhungspumpe (2) auf einen Drucksollwert (P_{S}) regelt.

12. Druckerhöhungsvorrichtung nach Anspruch 11, **dadurch gekennzeichnet, dass** der zumindest eine Druck-Steuer-Parameter ein Regelparameter in dem Druckregler (20) ist.

13. Druckerhöhungsvorrichtung nach einem der vorangehenden Ansprüche, **dadurch gekennzeichnet, dass** ausgangsseitig der Druckerhöhungspumpe (2) ein Rückschlagventil (4) angeordnet ist.

14. Druckerhöhungsvorrichtung nach einem der vorangehenden Ansprüche, **dadurch gekennzeichnet, dass** die Steuereinrichtung (12) derart ausgebildet ist, dass sie die Druckerhöhungspumpe (2) in einem Betriebsbereich, in welchem ein geringer Durchfluss (Q) herrscht, in dem Start-Stopp-Betrieb steuert und in zumindest einem anderen Betriebsbereich die Druckerhöhungspumpe (2) zum Erreichen einer gewünschten Druckerhöhung in ihrer Drehzahl (n) regelt.

15. Druckerhöhungsvorrichtung nach einem der vorangehenden Ansprüchen, **dadurch gekennzeichnet, dass** die Steuereinrichtung (12) ein Durchflusserkennungsmodul aufweist, welches ausgebildet ist, auf Grundlage zumindest eines von dem Drucksensor (8) erfassten Druckwertes (P) und auf Grundlage von Änderungen eines Solldruckes (P_{S}) der Druckerhöhungspumpe (2) den Betriebsbereich geringen Durchflusses (Q) zu erkennen.

## Claims

1. A pressure boosting device for increasing the pressure of a fluid flowing through a conduit (5), with at least one booster pump (2), a control device (12) which controls the booster pump (2), as well as at least one pressure sensor (8) which is arranged at the exit side of the booster pump (2) and is connected to the control device, wherein the control device (12) is designed in a manner such that at least in one operating region it controls the booster pump in such a manner in a start-stop operation, that its switches off the booster pump (2) when reaching an upper pressure limit value and switches it on when reaching a lower pressure limit value), **characterised in that**
the control device (12) is designed in a manner such that in the start-stop operation, it automatically adapts at least one pressure control parameter (P₁, P₂) of the control device (12) on the basis of the temporal course of at least one pressure value (P) detected by the pressure sensor.

2. A pressure boosting device according to claim 1, **characterised in that** the at least one pressure control parameter (P₁, P₂) is the upper and/or lower pressure limit value or a pressure difference (P₁ - P₂) between the upper and lower pressure limit value.

3. A pressure boosting device according to claim 1 or 2, **characterised in that** the control device (12) is designed in a manner such that the adaptation of the at least one pressure control parameter (P₁, P₂) is effected on the basis of the temporal course of the at least one detected pressure value (P) in such evaluation time periods, in which a constant flow (Q) in the conduit (5) is given.

4. A pressure boosting device according to claim 3, **characterised in that** the control device (12) is designed in a manner such that it puts the evaluation time periods into those time periods, in which the booster pump (2) is switched-on with the start-stop operation.

5. A pressure boosting device according to claim 3 or 4, **characterised in that** the control device (12) is designed in a manner such that it puts the evaluation time periods into time periods, in which a speed (n) of the booster pump (2) is increased or reduced by the control device.

6. A pressure boosting device according to one of the claims 3 or 5, **characterised in that** the control device (12) is designed in a manner such that it monitors the pressure course (P) in the evaluation time periods and only carries out an adaptation of the at least one pressure control parameter (P₁, P₂) as long as the pressure course (P) follows a desired pressure course (Ps) within predefined limits.

7. A pressure boosting device according to one of the preceding claims, **characterised in that** the control device (12) is designed in a manner such that it applies a prediction error system identification method for adapting the at least one pressure control parameter (P₁, P₂) .

8. A pressure boosting device according to one of the preceding claims, **characterised in that** the control device (12) is designed in a manner such that the control device (12) comprises a prediction system (26) for predicting a pressure value (Pₚ) on the basis of a prediction model in dependence on the speed (n) of the booster pump (2), and that in the case of a deviation of the actually detected pressure value (P) from the predicted pressure value (Pₚ), the prediction system (26) adapts at least one parameter (a₁, b₁) in the prediction model on the basis of a predefined algorithm.

9. A pressure boosting device according to claim 8, **characterised in that** the prediction model is an autoregressive model (ARX model), in particular an autoregressive model (ARX-model) of the first order.

10. A pressure boosting device according to claim 8 or 9, **characterised in that** the control device (12) is designed in a manner such that the at least one pressure control parameter (P₁, P₂) is set in dependence on the at least one parameter (a₁, b₁) in the prediction model, in particular on the basis of a predefined algorithm or a table.

11. A pressure boosting device according to claim 8 to 10, **characterised in that** the control device (12) comprises a pressure controller (20) which regulates the booster pump (2) to a pressure setpoint (Ps).

12. A pressure boosting device according to claim 11, **characterised in that** the at least one pressure control parameter is a control parameter in the pressure regulator (20).

13. A pressure boosting device according to one of the preceding claims, **characterised in that** a non-return valve (4) is arranged at the exit side of the booster pump (2).

14. A pressure boosting device according to one of the preceding claims, **characterised in that** the control device (12) is designed in a manner such that it controls the booster pump (2) in the start-stop operation in an operational region, in which a low flow (Q) prevails, and closed-loop controls the booster pump (2) in its speed (n) for achieving a desired pressure increase, in at least one other operating region.

15. A pressure boosting device according to one of the preceding claims, **characterised in that** the control device (12) comprises a flow recognition module which is designed to recognise the operating region of a low flow (Q) on the basis of at least one pressure value (P) detected by the pressure sensor (8) and on the basis of changes of a desired pressure (Ps) of the booster pump (2).

## Revendications

1. Dispositif d'augmentation de pression pour l'augmentation de la pression d'un liquide passant par un conduit (5), avec au moins une pompe d'augmentation de pression (2), un dispositif de commande (12) qui commande la pompe d'augmentation de pression (2), ainsi qu'au moins un capteur de pression (8) disposé du côté de la sortie de la pompe d'augmentation de pression (2) et relié au dispositif de commande, le dispositif de commande (12) étant configuré de façon qu'il commande la pompe d'augmentation de pression (2) au moins dans une plage de fonctionnement en fonctionnement marche-arrêt de façon telle qu'il arrête la pompe d'augmentation de pression (2) lorsqu'une valeur limite supérieure de pression est atteinte et la met en route lorsqu'une valeur limite inférieure est atteinte,
**caractérisé en ce que** le dispositif de commande (12) est configuré de façon telle que, lors du fonctionnement marche-arrêt, il adapte automatiquement au moins un paramètre de commande de pression (P₁, P₂) du dispositif de commande (12) sur la base de l'évolution dans le temps d'au moins une valeur de pression (P) saisie par le capteur de pression.

2. Dispositif d'augmentation de pression selon la revendication 1, **caractérisé en ce que** ledit au moins un paramètre de commande de pression (P₁, P₂) est la valeur limite supérieure et/ou inférieure ou une différence de pression (P₁ - P₂) entre les valeurs limites de pression supérieure et inférieure.

3. Dispositif d'augmentation de pression selon la revendication 1 ou 2, **caractérisé en ce que** le dispositif de commande (12) est configuré de façon telle que l'adaptation dudit au moins un paramètre de commande de pression (P₁, P₂) s'effectue sur la base de l'évolution dans le temps de ladite au moins une valeur de pression (P) saisie, dans des périodes d'évaluation dans lesquelles un flux constant (Q) est donné dans le conduit (5).

4. Dispositif d'augmentation de pression selon la revendication 3, **caractérisé en ce que** le dispositif de commande (12) est configuré de façon telle qu'il dispose les périodes d'évaluation dans des périodes pendant lesquelles la pompe d'augmentation de pression (2) est activée lors du fonctionnement marche-arrêt.

5. Dispositif d'augmentation de pression selon la revendication 3 ou 4, **caractérisé en ce que** le dispositif de commande (12) est configuré de façon telle qu'il dispose les périodes d'évaluation dans des périodes pendant lesquelles un nombre de tours (n) de la pompe d'augmentation de pression (2) est augmenté ou diminué par le dispositif de commande.

6. Dispositif d'augmentation de pression selon l'une des revendications 3 à 5, **caractérisé en ce que** le dispositif de commande (12) est configuré de façon telle qu'il surveille l'évolution de la pression (P) dans les périodes d'évaluation et n'effectue une adaptation dudit paramètre de commande de pression (P1, P2) qu'aussi longtemps que l'évolution de la pression (P) suit une évolution de consigne de la pression (Ps) dans des limites prédéfinies.

7. Dispositif d'augmentation de pression selon l'une des revendications précédentes, **caractérisé en ce que** le dispositif de commande (12) est configuré de façon telle que, pour l'adaptation dudit au moins paramètre de commande de pression (P1, P2), il utilise une méthode d'erreur de prévision (prediction error system identification method).

8. Dispositif d'augmentation de pression selon l'une des revendications précédentes, **caractérisé en ce que** le dispositif de commande (12) est configuré de façon telle que le dispositif de commande (12) comprend un système de prévision (26) pour la prévision d'une valeur de pression (Pp) sur la base d'un modèle de prévision en fonction du nombre de tours (n) de la pompe d'augmentation de pression (2), et que le système de prévision (26) adapte, dans le cas d'un écart de la valeur de pression (P) réellement mesurée d'une valeur de pression prévue (Pp), au moins un paramètre (a₁, b1) dans le modèle de prévision, sur la base d'un algorithme prédéterminé.

9. Dispositif d'augmentation de pression selon la revendication 8, **caractérisé en ce que** le modèle de prévision est un modèle autorégressif (modèle ARX), en particulier un modèle autorégressif (modèle ARX) de premier ordre.

10. Dispositif d'augmentation de pression selon la revendication 8 ou 9, **caractérisé en ce que** le dispositif de commande (12) est configuré de façon telle que ledit au moins paramètre de commande de pression (P1, P2) est déterminé en fonction dudit paramètre (a₁, b1) dans le modèle de prévision, en particulier sur la base d'un algorithme prédéterminé ou d'une table.

11. Dispositif d'augmentation de pression selon l'une des revendications 8 à 10, **caractérisé en ce que** le dispositif de commande (12) comprend un régulateur de pression (20) qui règle la pompe d'augmentation de pression (2) à la valeur de pression de consigne (Ps).

12. Dispositif d'augmentation de pression selon la revendication 11, **caractérisé en ce que** ledit au moins paramètre de commande de pression est un paramètre de régulation dans le régulateur de pression (20).

13. Dispositif d'augmentation de pression selon l'une des revendications précédentes, **caractérisé en ce qu'**un clapet anti-retour (4) est disposé du côté de la sortie de la pompe d'augmentation de pression (2).

14. Dispositif d'augmentation de pression selon l'une des revendications précédentes, **caractérisé en ce que** le dispositif de commande (12) est configuré de façon telle que, dans une plage de fonctionnement dans laquelle un flux (Q) est faible, il fait passer la pompe d'augmentation de pression (2) en fonctionnement marche-arrêt, et que, dans au moins une autre plage de fonctionnement, il règle la pompe d'augmentation de pression (2) par son nombre de tours (n) pour atteindre une augmentation de pression souhaitée.

15. Dispositif d'augmentation de pression selon l'une des revendications précédentes, **caractérisé en ce que** le dispositif de commande (12) comprend un module de reconnaissance de flux qui est configuré pour reconnaître la plage de fonctionnement d'un flux (Q) faible sur la base d'au moins une valeur de pression (P) saisie par le capteur de pression (8) et sur la base de changements d'une pression de consigne (Ps) de la pompe d'augmentation de pression (2).
